# EUROPÄISCHE PATENTSCHRIFT

(11) **EP 0 823 291 B1**
(45) Veröffentlichungstag und Bekanntmachung des Hinweises auf die Patenterteilung: **09.11.2005**
(21) Anmeldenummer: 97113308.7
(22) Anmeldetag: 01.08.1997
(51) Int. Cl.: B07B 1/42, B06B 1/16

(54) **Schwingungsantrieb für eine Siebmaschine**
Vibrator for screening device
Vibrateur pour dispositif de tamisage

(30) Priorität: 07.08.1996 DE 19631849
(43) Veröffentlichungstag der Anmeldung: 11.02.1998
(73) Patentinhaber: SVEDALA GfA Aufbereitungsmaschinen GmbH & Co. KG, 68775 Ketsch (DE)
(72) Erfinder: Bleh, Klaus, 67127 Rödersheim (DE)
(74) Vertreter: Rupprecht, Kay

(56) Entgegenhaltungen:
- WO-A-93/23179
- FR-A- 2 355 576
- US-A- 3 053 379
- US-A- 3 226 989
- US-A- 3 704 631
- US-A- 4 196 637
- US-A- 4 529 510

## Beschreibung

Die vorliegende Erfindung betrifft eine Siebmaschine zum Entwässern und/oder Klassieren von körnigen Stoffen wie Kies, Kohle oder Erz, mit einem Siebrahmen, der an einem Maschinengestell gehalten ist, und mit einem elliptischen Schwingungsantrieb mit zwei Exzenterwellen, die unterschiedliche Unwuchten aufweisen und die synchron und gegenläufig mittels des Antriebs angetrieben werden. Eine derartige Siebmaschine ist aus US 3 226 989 bekannt.

Eine Siebmaschine mit diesen Merkmalen ist aus der Druckschrift "Siebmaschinen mit elliptischer Schwingung und dynamischem Antrieb", Aufbereitungs-Technik Nr. 7/1982, Seiten 367 bis 372, bekannt, die einen Linearantrieb zum Entwässern und Klassieren von Kies, Sand und dergleichen aufweist. Bei dieser Maschine sitzen an zwei Wellen die Unwucht erzeugenden Massen. Diese Exzenterwellen sind in einem Winkel von 40° bis 50° zur Hauptschwingungsrichtung angeordnet und über Zahnradgetriebe synchronisiert. Dabei läßt sich die Hauptschwingweite bei gleichen oder ungleichen Massen in ihrer linearen oder elliptischen Form und Größe verändern. Der wesentlichste Nachteil dieser bekannten Ausführungsform besteht darin, daß beim Synchronlauf sehr hohe Zahnflankenkräfte in positiver und negativer Richtung einhämmern, wodurch die Laufruhe beeinträchtigt ist und auch eine erhöhte Temperatur im Getriebe auftritt. Ein weiterer wesentlicher Nachteil besteht darin, daß ein teures Sondergetriebe gebraucht wird, dessen Störanfälligkeit und Ausfallquote sehr hoch ist. Beim Verändern des Exzenterwellenabstandes ist darüber hinaus ein anderes Getriebe notwendig.

Aus der DE-26 30 458 A1 oder der DE-78 11 967 U1 ist weiterhin ein antreibbares Vibrationsgetriebe bekannt, bei dem ein Getriebekasten oberhalb des Siebkastens auf die Seitenwände und eine Traverse aufgeschraubt ist. Über eine mittlere Welle werden zwei seitliche Unwuchtgetriebe angetrieben, die in der Lage verbleiben, in der sie im Getriebe angeordnet sind. Der wesentliche Nachteil dieser bekannten Ausführungsform besteht darin, daß der Antrieb extrem außerhalb des Schwerpunktes des Siebkastens angebracht wird und sich dadurch sehr hohe Bauhöhen der Maschine ergeben. In beiden bekannten Siebmaschinen befinden sich die Unwuchten, bezogen auf die radiale Verbindungslinie der Exzenterwellen, nicht einander gegenüber, sondern zueinander um einen Winkel von weniger als 180° versetzt.

Aus der DE-23 56 542 B2 ist eine Siebmaschine mit einem Drei-Wellen-Antrieb bekannt, bei der die Hauptschwingrichtung durch die Achse der dritten, mittig angeordneten Welle verläuft.

Der Erfindung liegt die Aufgabe zugrunde, einen Schwingungsantrieb der eingangs genannten Art so auszubilden, daß unter Einhaltung einer geringen Bauhöhe der Maschine verschiedene Schwingungsbilder eingestellt und die Schwingrichtung verändert werden kann, wobei insbesondere auch Betriebsgeräusche und Temperaturen vermindert werden.

Diese Aufgabe wird erfindungsgemäß durch eine Siebmaschine mit den Merkmalen des Anspruchs 1 gelöst. Die Resultierende der Massenkräfte der Unwuchten greift so nahe am Massenschwerpunkt der Siebmaschine an, daß das durch die Abweichung hervorgerufene Wippen der Siebmaschine deren Eigendämpfung nicht übersteigt.

Eine vorteilhafte Ausführungsform besteht darin, daß die Massenkräfte der Unwuchten einstellbar sind.

Es wird weiterhin vorgeschlagen, däß die Keii-oder Zahnriemen an einer Motorkonsole stationär zwischen den Motoren angebracht sind.

Eine vorteilhafte Ausführungsform sieht vor, daß die Exzenterwellen über Vorgelege angetrieben sind, wobei die Riemen zwischen den Vorgelegewellen angebracht sind.

Weiterhin wird vorgeschlagen, daß die Schwingrichtung und Form der Unwuchtmasse in Größe und Winkellage zur Hauptschwingrichtung durch manuelle oder elektrische Verstellung von einer oder beiden Exzenterwellen veränderbar ist.

Schließlich ist es vorteilhaft, daß an der Motorkonsole eine oder zwei Synchronwellen gelagert sind, über. die die Gelenkwellen der Motoren mittels der Riemen verbunden sind.

Die Erfindung bringt insbesondere den Vorteil, daß die Synchronisationskräfte auf die Riemen nahe Null sind, so daß ein Flattern des Antriebes entfällt. Ein weiterer wesentlicher Vorteil besteht darin, daß nach dem Anfahren der kleinere Motor ausgeschaltet werden kann und die Restkräfte der kleineren Unwuchtmassen vom großen Motor übernommen werden, woraus sich eine Energieeinsparung ergibt. Eine solche Energieeinsparung ergibt sich auch durch die verminderten Temperaturen und Laufgeräusche. Bei einer Achsabstandsänderung der Exzenterwellen sind keine neuen Antriebsteile (z.B. Getriebe) erforderlich, wobei auch der Antrieb insgesamt vereinfacht ist, indem keine zusätzlichen Antriebsaggregate oder eine Turbokupplung erforderlich sind. Die verwendeten Riemen bewirken durch ihre Federwirkung eine Dämpfung. Umweltverschmutzungen, wie beispielsweise durch Ölaustritt lassen sich vermeiden.

Die Erfindung wird in der nachfolgenden Beschreibung anhand von in den Zeichnungen dargestellten Ausführungsbeispielen näher erläutert.

Es zeigen,
- Fig. 1: eine Siebmaschine mit einem Schwingungsantrieb nach der Erfindung im Aufriß bei einer Stellung der Unwuchten in Richtung der kleinen Ellipsenachse nach dem Kräfte- diagramm,
- Fig. 2: eine Seitenansicht von Fig. 1,
- Fig. 3: eine Ansicht der Motorkonsole mit den verschiedenen Antriebsaggregaten gemäß Fig. 1,
- Fig. 4: eine entsprechende Ansicht der Motorkonsole gemäß einer weiteren Ausführungsform für die Antriebsaggregate, und
- Fig. 5: das Kräftediagramm für den dargestellten Schwingungsantrieb.

Der in den Figuren 1 bis 3 dargestellte Schwingungsantrieb ist an einer Siebmaschine mit einem Siebkasten 1, Siebbelägen 2 und elastischen Lagerungen 3 angebracht.

Der eigentliche Schwingungsantrieb besteht aus zwei Unwuchten 7, 8, die über Unwuchtwellen oder Exzenterwellen 14, 15 am Siebkasten 1 gelagert sind. Der Antrieb dieser Exzenterwellen 14, 15 erfolgt über Gelenkwellen 5, 6, die von Motoren 9, 10 angetrieben werden, die an einer stationären Motorkonsole gehaltert sind. Die Gelenkwellen 5, 6 und damit auch die Exzenterwellen 14, 15 werden synchronisiert, und zwar über Synchronwellen 11, die über Riemen 12, 13 mit den Motorantrieben 9, 10 verbunden sind. Die Motorkonsole 20 ist auf einem Motorständer 4 angeordnet. Weiterhin sitzen zu beiden Seiten einer Exzenterwelle 14 bzw. 15 eine Unwucht 7 bzw. 8.

Für die Erfindung ist es wesentlich, daß die Exzenterwellen 14, 15 möglichst nahe dem Massenschwerpunkt 16 der Siebmaschine angeordnet sind. Weiterhin drehen sich die Unwuchten 7 bzw. 8 entgegengesetzt und es ergibt sich hierbei aufgrund des Kräftediagramms eine Schwingbewegung des Siebkastens gemäß der dargestellten Ellipse (Fig. 1 und 5), wobei die Hauptschwingrichtung 18 mit der Längsachse 19 der Ellipse 21 zusammenfällt. Die Verbindungslinie durch die Mitte der Exzenterwellen 14, 15 ist die Nullinie 17, wo darüber hinaus die Resultierende der Massenschwingkräfte am geringsten ist. Der Winkel α zwischen dieser Linie 17 und der Linie 18 beträgt vorzugsweise 90°, wobei noch zufriedenstellende Ergebnisse im Bereich bis 60° erzielt werden. In der "Nullstellung" liegen die Unwuchten 7, 8 auf der Nullinie 17, d.h. der Verbindungslinie der Achsen der Exzenterwellen 14, 15, einander gegenüber, d.h. um 180° gegeneinander verdreht, so daß keine Winkelbeschleunigungen oder Winkelverzögerungen der Unwuchtmassen auftreten.

Gemäß der in Fig. 4 gezeigten Ausführungsform erfolgt die Synchronisation der beiden Gelenkwellen 5, 6 über eine einzige Synchronwelle 11 und einen einzigen Riemen 12, der die Motoren 9, 10 und die Synchronwelle 11 verbindet.

In Fig. 5 ist das Kräftediagramm dargestellt. Die beiden strichlierten Kreise symbolisieren die umlaufenden Unwuchten 8 bzw. 7, wobei die Unwucht 7 in zwei Dimensionen dargestellt ist, nämlich als kleinere Unwucht 7 und strichpunktiert als größere Unwucht 7'. Dementsprechend ergibt sich dann eine Ellipse 21 bzw. eine Ellipse 21' bei der größeren Unwucht 7'. Anhand des Kräfteparallelogramms läßt sich die Resultierende erzeugen, deren Ortskurve die Ellipse 21 ist. Einige Punkte der Unwuchtstellungen sind eingezeichnet, und zwar die Punkte 0 bis 6 bzw. 0' bis 6'. Aus der Darstellung ist ohne weiteres zu entnehmen, daß der Winkel zwischen der großen Ellipsenachse 19 und der Nullinie 17 90° beträgt.

Durch Verändern der Unwuchten lassen sich die Massenkräfte in der benötigten Form einstellen, ebenso auch die Winkellage zur Hauptschwingrichtung 18, und zwar entweder manuell oder elektrisch. Die Exzenterwellen 14, 15 lassen sich über Vorgelege antreiben, wobei die entsprechenden Antriebsriemen dann zwischen den Vorgelegewellen angebracht sind.

## Patentansprüche

1. Siebmaschine zum Entwässern und/oder Klassieren von körnigen Stoffen wie Kies, Kohle oder Erz, mit einem Siebrahmen (1), der an einem Maschinengestell gehalten ist, und mit einem elliptischen Schwingungsantrieb mit zwei Exzenterwellen (14, 15), die unterschiedliche Unwuchten (7, 8) aufweisen, und die synchron und gegenläufig mittels des Antriebs angetrieben werden,
**dadurch gekennzeichnet, dass**,
- die Exzenterwellen (14, 15) mittels Keil- oder Zahnriemen (12, 13) synchronisiert sind;
- die radiale Verbindungslinie (17) der Exzenterwellen (14, 15) mit der großen Achse (19) der Schwingungsellipse (21) einen fest einstellbaren Winkel α von 60° bis 90° einschließt
- und die Resultierende der Massenkräfte der Unwuchten (7, 8) so nahe am Massenschwerpunkt (16) der Siebmaschine angreift, dass das durch die Abweichung hervorgerufene Wippen der Siebmaschine deren Eigendämpfung nicht übersteigt.

2. Schwingungsantrieb nach Anspruch 1,
**dadurch gekennzeichnet, daß**
die Massenkräfte der Unwuchten (7, 8) einstellbar sind

3. Schwingungsantrieb nach Anspruch 1,
**dadurch gekennzeichnet, daß**
die Keil- oder Zahnriemen (12, 13) an einer Motorkonsole (20) stationär zwischen den Motoren (9, 10) angebracht sind.

4. Schwingungsantrieb nach Anspruch 1,
**dadurch gekennzeichnet, daß**
die Exzenterwellen (14, 15) über Vorgelege angetrieben sind, wobei die Riemen (12, 13) zwischen den Vorgelegewellen angebracht sind.

5. Schwingungsantrieb nach einem der Ansprüche 1 bis 4,
**dadurch gekennzeichnet, daß**
die Schwingrichtung und Form der Unwuchtmasse in Größe und Winkellage zur Hauptschwingrichtung (18) durch manuelle oder elektrische Verstellung von einer oder beider Exzenterwellen (14, 15) veränderbar ist.

6. Schwingungsantrieb nach den Ansprüchen 1 bis 4,
**dadurch gekennzeichnet, daß**
an der Motorkonsole (20) eine oder zwei Synchronwellen (11) gelagert sind, über die die Gelenkwellen (5, 6) der Motoren (9, 10) mittels der Riemen (12, 13) verbunden sind.

## Claims

1. A screening machine for de-watering and/or grading granular materials such as gravel, coal or ore, with a screen frame (1) which is fixed to the frame of a machine, and an elliptical oscillating drive with two eccentric shafts (14, 15) which have different eccentric weights (7, 8) and which are driven synchronously and in counter-rotation by the motor.
**characterised in that**
- the eccentric shafts (14, 15) are synchronised by means of V-belts or toothed belts;
- the radial connecting line (17) of the eccentric shafts (14, 15) form an adjustable angle α of 60° to 90° with the large axis (19) of the oscillation ellipse (21), and
- the resultant of the forces of inertia of the unbalance weights (7, 8) is applied so close to the screening machine's centre of gravity (16) that the see-saw motion caused by the difference does not exceed the screening machine's inherent damping.

2. An oscillating drive according to Claim 1,
**characterised in that**
the forces of inertia of the unbalance weights (7, 8) are adjustable.

3. An oscillating drive according to Claim 1,
**characterised in that**
the V-belts or toothed belts (12, 13) are fixed to a motor console (20) between the motors (9, 10).

4. An oscillating drive according to Claim 1,
**characterised in that**
the eccentric shafts (14, 15) are driven via a reduction gear, and the belts (12, 13) are located between the countershafts.

5. An oscillating drive according to any of Claims 1 to 4,
**characterised in that**
the direction of oscillation and the size and angle of the unbalance weight to the direction of fundamental oscillation (18) can be manually or electrically adjusted from one or both of the eccentric shafts (14, 15).

6. An oscillating drive according to any of Claims 1 to 4,
**characterised in that**
one or two synchronous shafts (11) are located at the motor console (20), via which the articulated shafts (5, 6) of the motors (9, 10) are connected by means of the belts (12, 13).

## Revendications

1. Appareil de tamisage destiné à supprimer l'eau et/ou à classifier des matériaux en forme de granulés, tels que du gravier, du charbon ou du minerai, comprenant un cadre de tamisage (1), qui est maintenu sur un châssis de machine, et comprenant un entraînement oscillatoire elliptique avec deux arbres excentriques (14, 15) qui présentent des balourds différents (7, 8) et qui sont entraînés de façon synchrone et en sens opposés au moyen de l'entraînement,
**caractérisé en ce que** :
- les arbres excentriques (14, 15) sont synchronisés au moyen de courroies dentées (12, 13) ;
- la ligne de liaison radiale (17) des arbres excentriques (14, 15) définit avec le grand axe (19) de l'ellipse des oscillations (21) un angle réglable fixe α de 60 à 90° ; et
- la résultante des forces de masse des balourds (7, 8) attaque de façon si proche au niveau du centre de gravité de masse (16) de l'appareil de tamisage que les basculements de l'appareil de tamisage provoqués par l'écart ne dépassent pas son amortissement propre.

2. Entraînement oscillatoire selon la revendication 1, **caractérisé en ce que** les forces de masse des balourds (7, 8) sont réglables.

3. Entraînement oscillatoire selon la revendication 1, **caractérisé en ce que** les courroies en coin ou les courroies dentées (12, 13) sont agencées sur une console de moteur (20) de façon stationnaire entre les moteurs (9, 10).

4. Entraînement oscillatoire selon la revendication 1, **caractérisé en ce que** les arbres excentriques (14, 15) sont entraînés par une transmission intermédiaire, les courroies (12, 13) étant agencées entre les arbres de la transmission intermédiaire.

5. Entraînement oscillatoire selon l'une des revendications 1 à 4, **caractérisé en ce que** la direction des oscillations et la forme des masses de balourd sont modifiables en amplitude et en position angulaire par rapport à la direction d'oscillation principale (18) par déplacement manuel ou électrique de l'un des arbres excentriques (14, 15) ou des deux.

6. Entraînement oscillatoire selon les revendications 1 à 4, **caractérisé en ce qu'**un ou deux arbres de synchronisation (11) sont montés sur la console de moteur (20), via lesquels sont reliés les arbres articulés (5, 6) des moteurs (9, 10) au moyen des courroies (12, 13).
